# EUROPÄISCHE PATENTSCHRIFT

(11) **EP 0 684 384 B1**
(45) Veröffentlichungstag und Bekanntmachung des Hinweises auf die Patenterteilung: **17.12.1997**
(21) Anmeldenummer: 95103052.7
(22) Anmeldetag: 03.03.1995
(51) Int. Cl.: F04C 5/00, F04C 2/14

(54) **Innenzahnriemenpumpe**
Toothed belt pump
Pompe à courroies dentées

(30) Priorität: 25.04.1994 DE 4414319
(43) Veröffentlichungstag der Anmeldung: 29.11.1995
(73) Patentinhaber: Brox, Dieter, D-38640 Goslar (DE)
(72) Erfinder: Brox, Dieter, D-38640 Goslar (DE)
(74) Vertreter: Blumbach, Kramer & Partner

(56) Entgegenhaltungen:
- DE-C- 460 732
- GB-A- 903 788
- PATENT ABSTRACTS OF JAPAN vol. 4 no. 99 (M-021) ,16.Juli 1980 & JP-A-55 057601 (TOKICO LTD) 28.April 1980,

## Beschreibung

Die Erfindung betrifft eine Innenzahnriemenpumpe, insbesondere eine Innenzahnriemenpumpe, die selbstansaugend auch nichtschmierende Flüssigkeiten drehzahlgeregelt im mittleren Druckbereich fördern und dosieren kann.

Ursprünglich waren Pumpen für die Förderung von Wasser entwickelt worden. Die daraus resultierenden wenigen technischen Anforderungen konnten mit einer geringen Anzahl von Bauarten erfüllt werden. Heute ist eine Vielzahl von Pumpenbauarten erforderlich, um die spezifischen Anforderungen der vielen Einsatzgebiete für alle Arten von Flüssigkeiten zu erfüllen. Pumpen lassen sich in zwei Hauptgruppen, in die Gruppe der Kreiselpumpen und in die Gruppe der Verdrängerpumpen, aufteilen.

Die Kreiselpumpen eignen sich für die Förderung von unterschiedlichsten, auch nichtschmierenden Flüssigkeiten, sind aber im allgemeinen nicht selbstansaugend und als drehzahlgeregelte Pumpen über den gesamten Drehzahlbereich nicht geeignet.

Die Verdrängerpumpen, in erster Linie Zahnradpumpen und Schraubenspindelpumpen, sind ebenso wie die anderen bekannten Verdrängerpumpen empfindlich gegen Fremdkörper und ohne besondere Vorkehrungen für nichtschmierende Flüssigkeiten ungeeignet.

Unter den Verdrängerpumpen ist aus der US-A 2,745,355 eine Zahnriemenpumpe bekannt, die mehrere Zahnscheiben aufweist, welche mit einem Zahnriemen im Eingriff stehen. Saug- und Druckraum müssen bei dieser Pumpe durch gesonderte Distanzstücke voneinander getrennt werden. Die DE-C 25 60 128 zeigt eine Pumpe mit einem Förderriemen, der auf zwei Riemenscheiben umläuft. Diese Zahnriemenpumpe weist ein gegenüber der US-A 2,745,355 anderes Funktionsprinzip auf, indem durch Änderung der Krümmung der Bewegungsbahn die zwischen den Zahnköpfen befindlichen Arbeitskammern ihren Querschnitt ändern. In der DE-C 42 18 148 wird eine Zahnriemenpumpe mit einer Riemenscheibe und zwei seitlich anliegenden Riemenführungsrollen beschrieben, die einen endlosen Zahnriemen mit nach außen weisenden Zähnen innerhalb des Pumpengehäuses umlaufen lassen. Durch die Anordnung der Zahnriemenscheibe mit den seitlich angeordneten Umlenkrollen wird der umlaufende Zahnriemen einem erheblichen Biegewechsel mit Gegenbiegung unterzogen, der nach einiger Betriebszeit zur Materialermüdung und zum Riemenbruch führen kann.

Aus der DE-A 25 58 074 ist bereits eine Innenzahnriemenpumpe bekannt, deren Funktion ähnlich der Pumpe nach der DE-C 25 60 128 ist.

Der im Anspruch 1 angegebenen Erfindung liegt die Aufgabe zugrunde, eine Innenzahnriemenpumpe zu gestalten, die selbstansaugend auch nichtschmierende Flüssigkeiten drehzahlgeregelt im mittleren Druckbereich fördern und dosieren kann.

Diese Aufgabe wird durch die Merkmale des Anspruchs 1 gelöst. Die Innenzahnriemenpumpe besteht aus einem zylinderförmigen Gehäuse 1, in dem eine drehbare, zentrisch gelagerte Antriebswelle 2 mit einer formschlüssigen Verbindung eine Zahnscheibe 3 trägt.

Durch die Innenverzahnung des Zahnriemens 4 in Verbindung mit den am Zahnriemenrükken anliegenden, drehbar gelagerten Führungsrollen 5 und 6 und der Zahnscheibe 3 wird ein günstiges Eingriffsverhältnis erreicht, das heißt, es sind immer alle innerhalb des Eingriffsbereichs 27 zwischen den Führungsrollen 5 und 6 befindlichen Zähne der Zahnscheibe 3 und des Zahnriemens 4 voll im Eingriff. Der Teilkreis des Zahnriemens 4 wird im Eingriffsbereich 27 durch die Führungsrollen 5 und 6 dem Teilkreisradius 25 um den Zahnscheibenmittelpunkt 23 der Zahnscheibe 3 angepaßt. Ebenfalls vom Zahnscheibenmittelpunkt 23 ausgehend ist der Radius 26 des Zahnriemenrückens mit dem Radius der Gehäuseinnenwand 7 innerhalb des Eingriffsbereichs 27, jedoch mit geringerem Laufspiel (Spalt) identisch.

Nach Verlassen des Eingriffsbereichs 27 beim Überrollen der Führungsrolle 6 in Drehrichtung beschreitet der Zahnriemen 4 mit seinen Zahnköpfen gleitend und dichtend eine kreisförmige Umlaufbahn um den zweiten Mittelpunkt 22 mit dem zweiten Teilkreisradius 24 auf der Umfangsfläche 18 des sichelförmigen Füllstückes 8, währenddessen der Riemenrükken mit geringem Spalt und berührungsfrei zur Gehäuseinnenwand 9 die gleiche Umlaufbahn beschreitet. Die kreisförmige Umlaufbahn endet bei Wiedereintritt in den Eingriffsbereich 27 und dem Wechsel zum Zahnscheibenmittelpunkt 23; ein neuer Umlauf des Zahnriemens 4 beginnt.

Zwischen dem Ende des Eingriffsbereichs 27 in Drehrichtung der kämmenden Verzahnung gesehen, wird nach dem Öffnen der Verzahnung ein Saugraum 10 gebildet, welcher durch die verzahnten Flächen von Zahnriemen 4, Zahnscheibe 3 und dem sichelförmigen Füllstück 8 volumetrisch begrenzt ist. Desgleichen wird beim Schließen der Verzahnung am Anfang des Eingriffsbereichs 27 durch die Flächen der Verzahnung von Zahnriemen 4, Zahnscheibe 3 und dem sichelförmigen Füllstück 8 ein Druckraum 11 gebildet. Saug- und Druckraum werden seitlich durch das Pumpengehäuse und durch den Deckel 12 der Pumpe abgeschlossen.

Innwandig ist im Deckel 12 für die Verbindung vom saugseitigen Pumpeneingang 13 und dem Saugraum 10 ein Überströmkanal 14, für die Verbindung vom druckseitigen Pumpenausgang 15 und dem Druckraum 11 ein Überströmkanal 16 eingearbeitet.

Im Bereich des Druckraumes 11 ist eine Verbindungsnut 17 seitlich in die Fläche des Pumpengehäuses eingearbeitet, wodurch der Druck auf den Zahnriemen 4 kompensiert wird.

Die Erfindung wird nachstehend an einem Ausführungsbeispiel noch weiter erläutert und anhand von Zeichnungen dargestellt.

Figur 1 zeigt eine Schnittdarstellung der Vorderansicht einer Innenzahnriemenpumpe.

Figur 2 zeigt eine Vorderansicht einer Zahnriemenpumpe mit aufgeschraubtem Gehäusedeckel.

Figur 3 zeigt eine Detailvergrößerung im Bereich des Zahneingriffs von Zahnriemen und Zahnscheibe.

Figur 4 zeigt eine perspektivische Darstellung einer Zusammenbauzeichnung mit aufgeschraubtem Gehäusedeckel.

Durch Antrieb der Antriebswelle 2 wird über eine formschlüssige Verbindung die Zahnscheibe 3 entsprechend der Pfeilrichtung in Drehung versetzt. Der Zahnriemen 4, welcher mit der Zahnscheibe 3 innerhalb des Eingriffsbereichs 27 in vollem Zahneingriff steht, wird außerhalb des Winkelbereichs 27 ebenfalls zu einer kreisförmigen Umlaufbahn, jedoch um den Mittelpunkt 22 mit dem Teilkreisradius 24 zwischen der Gehäusewandung 9 und der Umfangsfläche 18 des sichelförmigen Füllstücks 8, bewegt, wobei er einen Weg vom Saugraum 10 bis hin zum Druckraum 11 beschreitet. Vom saugseitigen Pumpeneingang 13 über den Überströmkanal 14 wird das Fördermittel von den Zahnlücken 19 der Riemenscheibe 3 und den Zahnlücken 21 des Zahnriemens 4 entlang den Begrenzungsflächen 18 bzw. 20 zum Druckraum 11 transportiert, wo durch die kämmende Verzahnung von Zahnscheibe 3 und Zahnriemen 4 das Fördermittel aus den Zahnlücken 19 und 21 über den Überströmkanal 16 zum druckseitigen Pumpenausgang 15 verdrängt wird.

## Patentansprüche

1. Innenzahnriemenpumpe mit folgenden Merkmalen:
a) In einem zylinderförmigen Gehäuse (1) wird durch eine drehbare, zentrisch gelagerte Antriebswelle (2) mit einer formschlüssigen Verbindung eine Zahnscheibe (3) getragen;
b) durch zwei am Zahnriemenrücken anliegende, drehbar gelagerte Führungsrollen (5, 6) ist ein Eingriffsbereich (27) festgelegt, innerhalb dessen die Innenverzahnung des Zahnriemens (4) mit der Außenverzahnung der Zahnscheibe (3) voll im Eingriff steht;
c) der Teilkreis des Zahnriemens (4) ist innerhalb des Eingriffsbereichs (27) durch die am Zahnriemenrücken anliegenden Führungsrollen (5, 6) dem Teilkreis der Zahnscheibe (3) angepaßt;
d) innerhalb des Eingriffsbereichs (27) entspricht - abgesehen vom Laufspiel ausgehend vom Zahnscheibenmittelpunkt (23) der Radius (26) des Zahnriemenrückens dem Radius der Gehäuseinnenwand (7);
e) außerhalb des Eingriffsbereichs (27) läuft der Zahnriemen (4) auf einer kreisförmigen Umlaufbahn um einen zweiten Mittelpunkt (22) mit einem zweiten Teilkreisradius (24) um, die Zahnköpfe des Zahnriemens liegen zwischen einem Saugraum (10) und einem Druckraum (11) gleitend und dichtend auf der Umfangsfläche (18) eines sichelförmigen Füllstücks (8), und der Zahnriemenrücken ist mit geringem Spalt und berührungsfrei zur Gehäuseinnenwand angeordnet;
f) in Drehrichtung der Verzahnung betrachtet, ist am Ende des Eingriffsbereichs (27) der Saugraum (10) und am Anfang des Eingriffsbereichs der Druckraum (11) ausgebildet, wobei die Räume (10, 11) durch die Verzahnung von Zahnriemen und Zahnscheibe (3), das sichelförmige Füllstück (8), das seitliche Pumpengehäuse und einen Deckel (12) volumetrisch begrenzt sind;
g) die von den Zahnköpfen des Zahnriemens (4) und der Zahnscheibe (3) mit den Umfangsflächen (18, 20) des Füllstücks (8) gebildeten ersten und zweiten abgedichteten Zahnlücken (19, 21) fördern Flüssigkeit vom Saugraum (10) zum Druckraum (11).

2. Innenzahnriemenpumpe nach Anspruch 1, dadurch gekennzeichnet, daß innwandig im Deckel (12) für die Verbindung vom saugseitigen Pumpeneingang (13) und dem Saugraum (10) ein Überströmkanal (14) eingearbeitet ist.

3. Innenzahnriemenpumpe nach Anspruch 1 oder 2, dadurch gekennzeichnet, daß innwandig im Deckel (12) für die Verbindung vom druckseitigen Pumpenausgang (15) und dem Druckraum (11) ein Überströmkanal (16) eingearbeitet ist.

4. Innenzahnriemenpumpe nach einem der Ansprüche 1 bis 3, dadurch gekennzeichnet, daß seitlich in die Fläche des Pumpengehäuses (1) innerhalb des Druckraumes (11) eine Verbindungsnut (17) eingearbeitet ist, die den Druck auf die verzahnte Seite des Zahnriemens (4) mit dem des Zahnriemenrückens kompensiert.

## Claims

1. An internal toothed belt pump having the following features:
a) in a cylindrical casing (1) a toothed pulley (3) is carried by a rotatable, centrally mounted drive shaft (2), with a positively locking connection;
b) two rotatably mounted guide rollers (5, 6) which bear against the back of the toothed belt establish an engagement region (27) within which the internal tooth configuration of the toothed belt (4) is fully in engagement with the external tooth configuration of the toothed pulley (3);
c) within the engagement region (27) the pitch circle of the toothed belt (4) is adapted to the pitch circle of the toothed pulley (3) by the guide rollers (5, 6) which bear against the back of the toothed belt;
d) within the engagement region (27), starting from the centre point (23) of the toothed pulley, the radius (26) of the back of the toothed belt corresponds to the radius of the inside wall (7) of the casing, apart from the running clearance;
e) outside the engagement region (27) the toothed belt (4) rotates on a circular orbital path about a second centre point (22) with a second pitch circle radius (24), the tips of the teeth of the toothed belt lie between a suction chamber (10) and a pressure chamber (11) slidingly and sealingly against the peripheral surface (18) of a sickle-shaped filling portion (8) and the back of the toothed belt is arranged with small clearance and in a contact-free manner relative to the inside wall of the casing;
f) considered in the direction of rotation of the tooth configuration, the suction chamber (10) is provided at the end of the engagement region (27) and the pressure chamber (11) is provided at the beginning of the engagement region, wherein the chambers (10, 11) are volumetrically delimited by the tooth configurations of the toothed belt and the toothed pulley (3), the sickle-shaped filling portion (8), the lateral pump casing and a cover (12); and
g) the first and second sealed tooth gaps (19, al which are formed by the tips of the teeth of the toothed belt (4) and the toothed pulley (3) with the peripheral surfaces (18, 20) of the filling portion (8) convey fluid from the suction chamber (10) to the pressure chamber (11).

2. An internal toothed belt pump as set forth in claim 1 characterised in that a flow transfer passage (14) is incorporated in the inside wall in the cover (12) for the communication of the pump intake (13) at the suction side and the suction chamber (10).

3. An internal toothed belt pump as set forth in claim 1 or claim 2 characterised in that a flow transfer passage (16) is incorporated in the inside wall in the cover (12) for the communication of the pump outlet (15) at the pressure side and the pressure chamber (11).

4. An internal toothed belt pump as set forth in one of claims 1 to 3 characterised in that a communicating groove (17) is incorporated laterally into the surface of the pump casing (1) within the pressure chamber (11), which communicating groove (17) compensates the pressure on the toothed side of the toothed belt (4) with that of the back of the toothed belt.

## Revendications

1. Pompe à courroie à denture intérieure présentant les caractéristiques suivantes:
(a) dans un carter de forme cylindrique (1), un disque denté (3) est porté par un arbre d'entraînement (2) susceptible de tourner, monté de manière centrale, avec une liaison par l'action mécanique résultant de sa forme;
(b) par deux galets de guidage (5, 6) montés susceptibles de tourner, en contact d'appui contre la partie arrière de la courroie dentée (4) est définie une zone de venue en prise (27), à l'intérieur de laquelle la denture intérieure de la courroie dentée (4) est de manière complète en prise d'engrènement avec la denture extérieure du disque denté (3);
(c) le cercle primitif de la courroie dentée (4) est, à l'intérieur de la zone de venue en prise (27), tangent au cercle primitif du disque denté (3) par les galets de guidage (5, 6) en contact d'appui contre la partie arrière de la courroie dentée (4);
(d) à l'intérieur de la zone de venue en prise (27), le rayon (26) de la partie arrière de la courroie dentée (4) correspond (en ne tenant pas compte du jeu de fonctionnement), en partant du centre (23) du disque denté (3), au rayon de la paroi intérieure du carter (7);
(e) en dehors de la zone de venue en prise (27), la courroie dentée (4) se déplace suivant une trajectoire de révolution de forme circulaire autour d'un deuxième centre (22) avec un deuxième rayon de cercle primitif (24), les sommets des dents de la courroie dentée (4) sont en contact de glissement et avec un effet d'étanchéité, entre une chambre d'aspiration (10) et une chambre de refoulement (11), avec la surface périphérique (18) d'un élément intercalaire en forme de croissant (8), et la partie arrière de la courroie dentée (4) est disposée avec un très faible écartement et sans contact par rapport à la paroi intérieure du carter (7);
(f) pour un observateur placé dans le sens de la rotation de l'engrenage, la chambre d'aspiration (10) est définie à la fin de la zone de venue en prise (27) et la chambre de refoulement (11) au début de la zone de venue en prise (27), les chambres (10, 11) étant volumétriquement délimitées par l'engrènement de la courroie dentée (4) et du disque denté (3), l'élément intercalaire en forme de croissant (8), la partie latérale du carter de la pompe et un couvercle (12);
(g) les premiers et deuxièmes creux de dents (19, 21) étanches, formés par les sommets des dents de la courroie dentée (4) et du disque denté (3) avec les surfaces périphériques (18, 20) de l'élément intercalaire (8) transportent du liquide de la chambre d'aspiration (10) vers la chambre de refoulement (11).

2. Pompe à courroie à denture intérieure selon la revendication 1, caractérisée en ce qu'un canal de trop-plein destiné à assurer une liaison entre l'entrée de la pompe côté aspiration (13) et la chambre d'aspiration (10) est usiné dans la paroi interne du couvercle (12).

3. Pompe à courroie à denture intérieure selon la revendication 1 ou 2, caractérisée en ce qu'un canal de trop-plein destiné à assurer une liaison entre la sortie de la pompe côté refoulement (15) et la chambre de refoulement (11) est usiné dans la paroi interne du couvercle (12).

4. Pompe à courroie à denture intérieure selon l'une des revendications 1 à 3, caractérisée en ce que latéralement dans la face du carter de la pompe (1), à l'intérieur de la chambre de refoulement (11) est usinée une gorge de liaison (17) qui compense la pression exercée sur le côté denté de la courroie dentée (4) avec la partie arrière de la courroie dentée (4).
